# DEMANDE DE BREVET EUROPEEN

(11) **EP 0 141 735 A2**
(43) Date de publication de la demande: **15.05.1985**
(21) Numéro de dépôt: 84402160.0
(22) Date de dépôt: 26.10.1984
(51) Int. Cl.: H01R 13/44

(54) **Dispositif de connexion électrique de sécurité comportant un tiroir obturateur coulissant, utilisable en particulier sous forme de prise de courant**

(30) Priorité: 02.11.1983 FR 8317415
(71) Demandeur: Sellem, Jicelin, F-94430 Chennevieres (FR)
(72) Inventeur: Martial, Lionel, F-17600 Saujon (FR)
(74) Mandataire: Martin, Jean-Jacques

(57) **Abrégé**

La présente invention concerne un dispositif de connexion électrique de sécurité. Le dispositif comprend un tiroir (100) associé à des moyens de guidage (120) pour obturer dans une première position des orifices ménagés dans la plaque avant (41) du dispositif, et libérer lesdits orifices dans une seconde position d'utilisation induite par insertion de broches (90) appliquant sur le tiroir une force dont la résultante est orientée dans la direction générale de la voie de guidage. Des moyens élastiques (110) rappellent le tiroir (100) en première position.

## Description

La présente invention concerne les dispositifs de connexion électrique de sécurité.

Plus précisément, la présente invention concerne un dispositif de connexion électrique, en particulier une prise électrique, agencé pour éviter les accidents dûs à l'électrocution.

De nombreux dispositifs de sécurité pour prises électriques ont déjà été proposés.

Ainsi, il a été proposé d'utiliser un pion ou disque en matière plastique isolante, portant des broches engagées dans le dispositif pour interdire l'accès aux bornes logées dans celui-ci, lorsque ce dispositif n'est pas utilisé.

Un tel système cependant ne présente pas dans la pratique une sécurité satisfaisante.

En particulier, le pion ou disque en matière plastique est susceptible d'être aisément retiré, par exemple par des enfants. D'autre part, il est fréquent que les broches en matière plastique se cassent à l'intérieur du dispositif. Il est alors indispensable de changer celui-ci.

D'autres dispositifs comportent des organes reliés à la masse et obturant initialement les orifices d'accès. De tels dispositifs sont décrits et représentés par exemple dans les brevets français publiés sous les numéros 2 043 824 et 2 335 068.

Ces organes sont déplacés lors de l'insertion de broches pour la connexion. Cependant, ces organes, tels qu'ils ont été jusqu'ici proposés, peuvent éventuellement être écartés par tout objet introduit dans le dispositif. Dans un tel cas, ce système ne présente plus aucune sécurité.

Il a également été proposé d'utiliser des circuits électroniques détectant les défauts d'isolation électrique entre deux fils des circuits d'alimentation. Cependant, ces dispositifs s'avèrent à la fois complexes, coûteux et peu fiables.

Comme cela est décrit dans le brevet en France n° 1 566 168, on a également proposé des dispositifs de connexion électrique de sécurité comprenant un boîtier qui loge des bornes électriques et un barillet muni d'orifices autorisant l'insertion, dans le boîtier, de broches destinées à être portées au contact des bornes. Des moyens formant pistons, libres de translation dans la direction d'introduction des broches et sollicités en prise avec le barillet, immobilisent initialement celui-ci en rotation, dans une position de repos rendant les bornes inaccessibles par les orifices du barillet.

Toutefois, de tels dispositifs de connexion électrique ne peuvent être utilisés avec des prises mâles normalisées classiques.

En effet, afin de garantir qu'à l'état de repos, ou de non utilisation du dispositif,les orifices du barillet ne soient pas alignés avec les bornes, les dispositifs comportent des structures complémentaires sur le boîtier d'une part et sur la prise mâle d'autre part, limitant les possibilités de retrait de la prise. Ainsi, l'utilisateur doit nécessairement, pour retirer la prise, pivoter le barillet dans la position de repos dans laquelle lesdits orifices ne sont pas alignés avec les bornes et les moyens formant piston bloquent le barillet. Dans la pratique, on constate qu'un tel dispositif ne présente pas une sécurité satisfaisante. D'autre part, ce système est à la fois complexe et coûteux.

Comme cela est décrit dans le brevet en France n° 2 167 354, on a également proposé des dispositifs de connexion électrique de sécurité du type comprenant un boîtier formant un logement pour une pluralité d'organes électriquement conducteurs fixes, un barillet libre de pivotement fermant le contour d'ouverture du logement et muni d'orifices autorisant l'insertion dans le boîtier, sensiblement parallèlement à l'axe de pivotement du barillet, de broches destinées à être portées au contact des organes conducteurs, et des moyens élastiques sollicitant le barillet en rotation vers une position de sécurité dans laquelle les orifices ne sont pas alignés avec les organes conducteurs.

Là encore, on constate cependant que de tels dispositifs ne présentent pas dans la pratique une sécurité satisfaisante. Il suffit en effet d'assurer un pivotement angulaire du barillet pour accéder aux bornes électriquement conductrices. D'autre part, la disposition proposée impose un mouvement d'introduction complexe des broches qui comprend une première translation mettant en prise les broches et le barillet, suivi d'un pivotement, et enfin d'une deuxième translation portant les broches en contact avec les bornes.

On a également proposé,comme cela est décrit par exemple dans la demande de brevet en France publiée sous le n° 2 435 833,des dispositifs de connexion électrique comprenant un boîtier formant un logement pour une pluralité de bornes électriquement conductrices fixes, une glissière munie de trous déplaçable parallèlement à la face avant du dispositif d'une première position dans laquelle elle recouvre complètement des orifices prévus dans la face avant du boitier,en regard des bornes,à une seconde position dans laquelle les trous de la glissière sont alignés avec les orifices du boîtier pour autoriser l'insertion de broches au contact des bornes, la glissière étant sollicitée dans sa première position par un ressort.

Là encore le mouvement d'introduction des broches est complexe puisqu'il convient d'assurer une première translation de celles-ci perpendiculairement à la face avant du dispositif pour mettre en prise les broches et la glissière, une seconde translation parallè- par compression du ressort afin d'aligner les trous et les orifices et enfin une troisième translation parallèle à la première pour porter les broches au contact des bornes. Par ailleurs, la sécurité de ce dispositif n'est pas pleinement satisfaisante.

La présente invention vient maintenant proposer un nouveau dispositif de connexion électrique de sécurité qui soit à la fois simple, robuste, économique et parfaitement fiable. ,

Un autre but de la présente invention est de proposer un dispositif de connexion électrique de sécurité qui soit protégé contre les projections directes d'eau.

Un autre but de la présente invention est de proposer un dispositif de connexion électrique de sécurité susceptible d'être utilisé avec tout dispositif de connexion normalisé actuellement disponible sur le marché.

Un autre but de la présente invention est de proposer un dispositif de connexion électrique de sécurité adapté pour autoriser la mise en contact des broches et des bornes associées selon un simple mouvement de translation classique.

Pour cela, le dispositif de connexion électrique de sécurité conforme à la présente invention comprend un boîtier qui loge une pluralité de bornes électriquement conductrices et qui comporte une plaque avant munie d'orifices pour autoriser l'insertion de broches électriquement conductrices dans le boîtier, afin d'établir une liaison électrique entre les bornes et les broches, un.- tiroir mobile associé à des moyens de guidage définissant une voie de guidage inclinée par rapport à la direction d'introduction des broches et adaptée pour permettre un déplacement du tiroir en va et vient entre une première position, neutre, dans laquelle le tiroir obture lesdits orifices et une seconde position, d'utilisation, dans laquelle le tiroir libère les orifices,des moyens élastique aptes à solliciter le tiroir vers la première position, dans la direction générale de la voie de guidage, tout en autorisant le déplacement du tiroir en seconde position lorsque au moins deux broches introduites dans les orifices exercent sur le tiroir une force dont la résultante est orientée dans la direction générale de la voie de guidage, de telle sorte que les moyens élastiques rappellent le tiroir en première position après retrait des broches, ainsi que des moyens de butée prévus dans la voie de guidage, contre lesquels le tiroir est bloqué, avant d'atteindre la seconde position, lorsque la résultante des forces exercées sur le tiroir, par insertion d'objets dans lesdits orifices, s'écarte de la direction générale de la voie de guidage.

Les moyens de guidage définissent avantageusement une voie de guidage rectiligne pour le tiroir.

De préférence, l'inclinaison du trajet du tiroir défini par les moyens de guidage, par rapport à la direction d'introduction des broches, est comprise entre 20° et 50° et est avantageusement égale à environ 40°.

Selon une caractéristique avantageuse de l'invention, les orifices et les moyens élastiques possèdent un plan de symétrie commun.

Selon une autre caractéristique avantageuse de l'invention, des moyens d'étanchéité sont prévus entre la surface du tiroir dirigée vers lesdits orifices et une surface en regard prévue sur le boitier,pour interdire la pénétration de fluide dans le boîtier lorsque le tiroir est en première position.

De façon avantageuse, les moyens élastiques comprennent un ressort de compression.

Selon une première variante, la surface du tiroir dirigée vers les orifices, sur laquelle s'appuient les broches lors de l'introduction dans le boîtier, est sensiblement perpendiculaire à la direction d'introduction de ces broches.

Selon une seconde variante, la surface du tiroir dirigée vers les orifices, sur laquelle s'appuient les broches lors de leur introduction dans le boîtier est sensiblement normale à la direction générale de la voie de guidage.

De préférence, selon l'invention, les moyens de butée possèdent des surfaces en saillie sur la voie de guidage transversalement à la direction générale de celle-ci, et en direction des orifices.

Selon une autre caractéristique avantageuse de l'invention, il est prévu un jeu entre les parois latérales du tiroir et de la voie de guidage, qui croit en direction du fond de la voie de guidage opposé aux orifices, pour autoriser un pivotement du tiroir dans la voie de guidage lorsque la résultante des forces exercée sur celui-ci s'écarte de la direction générale de ladite voie de guidage.

De façon préférentielle, le dispositif comprend un organe de verrouillage qui, dans une position de sécurité, interdit le déplacement du tiroir en seconde position.

L'organe de verrouillage comprend par exemple un élément pivotant autour d'un axe généralement parallèle à la direction d'introduction des broches et adapté pour faire saillie dans la voie de guidage, en position de sécurité.

Selon une autre caractéristique avantageuse de l'invention, la voie de guidage est définie par la combinaison d'un carter et d'un élément de couverture, comportant la plaque avant, qui délimitent par ailleurs, en position assemblée, un logement apte à contenir lesdites bornes.

On remarquera qu'ainsi le dispositif comporte un nombre limité de pièces. De ce fait, la fiabilité est excellente. De plus, le temps de montage du dispositif est particulièrement faible.

D'autres caractéristiques et avantages de la présente invention apparaîtront à la lecture de la description détaillée qui va suivre et en regard des dessins annexés donnés à titre d'exemples non limitatifs sur lesquels :
- la figure 1 représente une vue de dessus, selon la face d'accès, d'un dispositif de connexion électrique de sécurité conforme à la présente invention,
- la figure 2 représente une vue schématique en coupe du même dispositif selon un plan de coupe réfé- récé II-II sur la figure 1, le dispositif étant par ailleurs représenté en position dite d'utilisation,
- la figure 3 représente une vue schématique du même dispositif selon un plan de coupe identique à celui de la figure 2, mais en position dite neutre,
- la figure 4 représente une vue schématique du dispositif en position d'utilisation, selon un plan de coupe référencé IV-IV sur la figure 2,
- la figure 5 représente une vue du dispositif similaire à la figure 4, mais illustrant la position occupée par le tiroir lorsqu'un objet est introduit frauduleusement dans l'un des orifices d'accès du dispositif,
- la figure 6 représente une vue schématique d'une variante de réalisation du dispositif, en position neutre, selon un plan de coupe similaire à celui des figures 2 et 3.
- la figure 7 représente une vue schématique d'une autre variante de réalisation du dispositif, en position dite d'utilisation, selon un plan de coupe similaire à celui des figures 2 et 3,
- la figure 8 illustre la réalisation d'un organe de verrouillage utilisé dans la variante de réalisation représentée sur la figure 6,
- la figure 9 illustre l'extrémité d'une clé apte à coopérer avec l'organe de verrouillage représenté sur la figure 8,
- la figure 10 représente une vue schématique en coupe du'dispositif illustré sur la figure 6, selon un; plan de coupe référencé X-X sur celle-ci, le tiroir étant en position neutre.

Pour simplifier la représentation sur les figures 4,5 et 10 seuls les éléments intersectés par le plan de coupe seront représentés.

La description détaillée qui va suivre se rapporte plus précisément à des dispositifs de connexion électrique de sécurité formant des prises de courant fixes. Toutefois, l'invention n'est aucunement limitée à une telle application.

L'homme du métier comprendra aisément, en effet, qu'un tel dispositif peut être utilisé pour former non seulement des prises de courant fixes, mais encore, par exemple des prises de courant mobiles, au niveau de rallonges ou de prises multiples, ou encore d'autres dispositifs équivalents.

On va dans un premier temps décrire le mode de réalisation représenté sur les figures 1 à 5.

Selon ce mode de réalisation, le dispositif de connexion électrique de sécurité 1, conforme à la présente invention, comprend un boîtier 10 obtenu par assemblage d'un carter 11 et d'un élément de couverture 40, ledit boîtier logeant entre autre un tiroir 100.

L'élément de couverture 40 possède une plaque avant 41 visible notamment sur la figure 1, et qui est muni d'une pluralité d'orifices d'accès 42, 43 dont les axes référencés 0-0, parallèles entre eux s'étendent généralement perpendiculairement au plan de la plaque avant 41. Les orifices 42 et 43 sont adaptés pour autoriser l'insertion des extrémités de broches électriquement conductrices telles que les broches référencées 90 sur les figures 2 et 4,dans le bottier. Cette insertion a pour but d'établir une liaison électrique entre les broches 90 et des bornes non représentées en détail sur les figures pour simplifier la représentation, mais illustrées par exemple sous la référence 80 sur la figure 7, lesdites bornes, électriquement conductrices, étant supportées en position fixe à l'intérieur du boîtier 10.

Par ailleurs, selon le mode de réalisation représenté sur les figures, la plaque avant 41 est avantageusement entourée, sur l'extérieur, d'une saillie annulaire 44 définie intérieurement par une enveloppe cylindrique délimitant un passage d'accès à la plaque 41 et aux orifices 42, 43 ménagés dans celle-ci, les dimensions dudit passage étant adaptées aux dimensions transversales du support des broches.

De façon classique, de tels supports réalisés en matériau isolant présentent une section droite (considérée sensiblement perpendiculairement à la direction des broches),généralement circulaire ou rectangulaire.

Ces orifices 42, 43 sont associés à des bornes respectives logées dans le boîtier 10 et connectées l'une à une ligne de phase, l'autre à une ligne neutre.

Bien entendu, le nombre de bornes électriquement conductrices logées dans le boîtier 10, et par le fait même le nombre d'orifices 42, 43 ménagés dans la plaque avant 41 pourra être plus important. On peut ainsi prévoir un nombre de phases plus important pour le dispositif de connexion électrique.

Par ailleurs, comme cela est représenté sur les figures, on peut prévoir avantageusement une broche 95 traversant la face avant 41, et en saillie sur l'extérieur de celle-ci perpendiculairement à cette face 41, ladite broche 95 étant, à l'intérieur du boîtier 10, reliée à une borne 96 à vis, classique en elle-même et connectée à la terre.

L'agencement et la structure des bornes 80 et 96, à l'intérieur du bottier 10 ne seront pas décrits par la suite, l'homme de l'art étant susceptible d'adopter de nombreuses dispositions classiques en elle-mêmes.

Comme cela est représenté en particulier sur les figures 2 et 3, le carter 11 et l'élément de couverture 40 définissent en combinaison une voie de guidage inclinée par rapport à la direction d'introduction des broches 90, direction qui'correspond aux axes 0-0 précédemment cités, perpendiculaire au plan de la figure 1 et parallèle aux plans des figures 2 à 5.

Plus précisément, cette voie de guidage est définie par une chambre 120, généralement parallélépipédique, inclinée sur la direction d'introduction des broches 90. Cette chambre 120 est délimitée par deux surfaces principales parallèles 121 et 122,qui sont inclinées sur la direction d'introduction des broches, deux parois latérales 123, 124, parallèles entre elles et perpendiculaires aux surfaces principales précitées, et enfin deux surfaces 125,126 respectivement supérieure et inférieure, transversales à la direction d'introduction des broches.

La surface principale 121, inclinée sur la direction d'introduction des broches 90 et la surface supérieure 125 sont définies sur l'élément de couverture 40, et plus précisément sur un bloc 42 solidaire de la plaque avant 41, et dirigé vers l'arrière de celle-ci.

La seconde surface principale 122, ainsi que les parois latérales 123 et 124 et la surface inférieure 126 sont délimitées dans un bloc 12 formé sur le carter 11 .

Plus précisément, ledit carter 11 se compose d'une paroi 13 généralement parallèle à la plaque avant 41, qui supporte d'une part le bloc 12, en direction de la plaque avant 41, d'autre part un voile 14 qui délimite en combinaison avec le bloc 12 et l'élément de couverture 40 un logement 15 apte à contenir les bornes électriquement conductrices précitées telles que 80 et 96.

De préférence, l'enveloppe extérieure du carter 11, et notamment du voile 14 solidaire de celui-ci, est complémentaire de celle de l'élément de couverture 40, pour former une unité dépourvue de saillies sur la périphérie.

Par ailleurs, comme cela ressort en particulier des figures 2, 4 et 5, les orifices 42, 43 sont ménagés dans la plaque avant 41 en regard de la surface supérieure 125 de la chambre 120 formant la voie de guidage.

Ainsi, lorsque le tiroir 100, qui comporte une âme 101 dont la section droite considérée parallèlement à la plaque avant 41 correspond sensiblement à la section droite de la chambre ₁₂₀ définie par les parois latérales 123, 124 et les surfaces principales 121, 122,est en appui par sa surface 102 contre la surface supérieure 125 de la chambre 120, comme représenté par exemple figure 3, le tiroir 100 obture totalement les orifices 42, 43. Cette position de sécurité sera dite position neutre dans la suite de la description.

Par contre, lorsque le tiroir 100 est repoussé vers le fond 126 de la chambre 120, après un déplacement d'amplitude suffisante, le tiroir 100 peut, comme représenté sur la figure 2, libérer les orifices 42, 43. Les broches 90 peuvent alors être portées au contact des bornes 80 contenues dans le boîtier. Cette position sera dite position d'utilisation dans la suite de la description.

En outre, comme cela est représenté sur les figures, le dispositif de connexion électrique conforme à la présente invention comporte des moyens élastiques 110 sollicitant le tiroir vers la position neutre. Pour cela, les moyens élastiques exercent une force sur le tiroir 100, dans la direction générale de la voie de guidage définie par la chambre 120, et en direction des orifices 42, 43.

Plus précisément, selon le mode de réalisation représenté sur les figures, les moyens élastiques sont composés d'un ressort de compression 110 disposé dans l'axe de la voie de guidage précitée. Le ressort de compression 110 est en appui d'une part sur la surface inférieure 126 de la chambre 120, d'autre part sur la surface inférieure 103 de l'âme 101 du tiroir 100, c'est-à-dire la surface du tiroir qui est dirigée à l'opposé de la plaque avant 41.

Le dispositif comprend par ailleurs des moyens pour maintenir correctement le ressort de compression 110 en appui contre les deux surfaces précitées. Du côté du tiroir 100 ces moyens sont formés par un ergot 104 en saillie, en position centrale,sur la surface inférieure 103 du tiroir 100, et sur lequel est engagée l'extrémité correspondante du ressort 110. Du côté du fond de la chambre 120, les moyens de positionnement du ressort de compression 110 sont formés par deux tenons 127 espacés et parallèles, d'enveloppe parallélépipédique, raccordés à la surface principale 122 et à la surface inférieure 126 de la chambre 120, tenons 127 qui s'étendent sensiblement dans la direction de déplacement du tiroir 100 définie par la chambre 120, et entre lesquels est disposée la seconde extrémité du ressort 110, comme cela apparait en particulier sur les figures 4 et 5.

Le cas échéant, on peut prévoir que la section des spires du ressort 110 diminue de la surface inférieure 126 en direction du tiroir 100, afin d'autoriser aisément, lors de la compression du ressort, le logement de celui-ci dans un espace réduit.

On notera que les orifices 42 et 43 ménagés dans la plaque avant 41 et les moyens élastiques 110 précités possèdent un plan de symétrie commun correspondant en l'occurence au plan de coupe référencé II-II sur la figure 1.

De ce fait, lorsque deux broches 90 sont introduites symétriquement dans les orifices 42 et 43, celles-ci exercent sur le tiroir 100, en venant en appui contre la surface supérieure 102 de celui-ci, inclinée sur un plan passant par les axes O-O des orifices, une force dont la résultante est orientée dans la direction générale de la voie de guidage définie par la chambre 120, pour repousser le tiroir de la première position, neutre, dans la seconde position, telle que représentée figure 2, avec compression du ressort 110.

Bien entendu, lorsque les broches sont retirées des orifices 42, 43, le ressort 110 rappelle le tiroir 100 en première position neutre, comme représenté sur la figure 3.

On remarquera par ailleurs, que comme cela est représenté en particulier sur les figures 4 et 5, les deux extrémités de l'âme 101 du tiroir 100 se prolongent à l'opposé de la plaque avant 41 par des ailes 105 généralement parallèles entre elles. Afin d'autoriser un déplacement en translation du tiroir 100 dans la chambre 120, la longueur des ailes est bien entendu inférieure à la longueur de ladite chambre séparant les surfaces supérieure 125 et inférieure 126.

On remarquera également que la distance transversale, c'est-à-dire considérée sensiblement parallèlement à l'âme 101, séparant les surfaces intérieures respectives 106 en regard des ailes 105 est légèrement supérieure à la distance séparant les surfaces latérales extérieures et opposées 128 des tenons 127, ces surfaces 106 et 128 étant sensiblement parallèles entre elles.

Ainsi, lors de l'insertion symétrique de broches 90 dans les orifices 42 et 43, les ailes 105 du tiroir 100 se déplacent par translation dans l'espace ménagé entre les surfaces latérales extérieures 128 des tenons 127 et les parois 123 et 124 de la chambre 120. Par contre, lorsque la résultante des forces exercées sur le tiroir 100 s'écarte de la direction générale de la voie de guidage, comme par exemple, lorsqu'un objet schématiquement représenté sous la référence A sur la» figure 5 est introduit dans l'un seulement des orifices d'accès 42 ou 43, le ressort de compression 110 induit un couple de pivotement sur le tiroir 100 . Ce couple tend à faire pivoter le tiroir autour d'un axe s'étendant généralement perpendiculairement aux surfaces principales 121, 122, de telle sorte que la surface extrême 107 des ailes 105, généralement parallèle à la surface supérieure 102 de l'âme 101,mais opposée à celle-ci,vienne en appui contre la surface supérieure 129 des tenons 127 , dirigée vers la plaque avant 41 et sensiblement parallèle à celle-ci. Ainsi, comme cela est représenté sur la figure 5, le tiroir 100 vient en appui contre les surfaces 129 des tenons 127 qui constituent des moyens de butée, dans la voie de guidage. De ce fait les tenons empêchent le déplacement du tiroir 100 dans la seconde position, d'utilisation, chaque fois que la résultante des forces exercées sur le tiroir 100, par introduction d'objets dans les orifices 42, 43 s'écarte de la direction générale de la voie de guidage.

On remarquera également utilement que comme cela est représenté notamment sur les figures 4 et 5, pour assurer un guidage correct en translation du tiroir 100 dans la chambre 120, la longueur de l'âme (distance séparant les surfaces latérales 108 du tiroir) est sensiblement égale à la distance séparant les parois latérales 123, 124 de la chambre 120, tout en étant bien entendu légèrement inférieure à celle-ci pour autoriser le déplacement.

Cependant, pour permettre un pivotement du tiroir 100 dans la chambre 120, autour d'un axe perpendiculaire aux parois principales 121, 122, comme représentées figure 5, on remarquera utilement que les parois latérales 108 du tiroir, convergent légèrement en direction du fond 126 de la chambre 120, tandis que les parois latérales 123 et 124 de celle-ci sont parallèles entre elles.

De même, on pourrait obtenir que le jeu entre les parois latérales 108 du tiroir 100 et les parois latérales 123, 124 de la voie de guidage croissent en direction du fond 126 de la voie de guidage, en ménageant les surfaces latérales 108 du tiroir 100 parallèles entre elles, et en faisant diverger les parois latérales 123, 124 de la chambre 120 en direction du fond 126.

Dans un tel cas cependant, on notera que le guidage en translation du tiroir, en fonctionnement normal, ne serait plus assuré que par le ressort de compression 110 et les tenons 127 coopérant avec les surfaces 106.

De préférence, l'arête formée entre la surface supérieure 102 et les surfaces latérales 108 du tiroir est arrondie ou tronquée pour éviter un coincement du tiroir contre les parois de la chambre 120.

On va maintenant décrire la variante de réalisation représentée sur la figure 6. La structure du dispositif représenté sur celle-ci est pour l'essentiel similaire à celle précédemment décrite en regard des figures 1 à 5, et de ce fait la structure de ce dispositif ne sera pas redécrite en détail. Les éléments du dispositif représenté sur la figure 6 similaires à ceux du mode de réalisation représenté sur les figures 1 à 5 portent des références identiques.

L'une des différences existant entre la variante de réalisation représentée sur la figure 6, et la structure précédemment décrite provient de la forme et de l'inclinaison de la surface supérieure 102 du tiroir.

Selon la variante de réalisation représenté sur les figures 1 à 5, la surface supérieure 102 du tiroir 100, sur laquelle s'appuient les broches 90 lors de leur introduction dans le boîtier est sensiblement normale à la direction générale de la voie de guidage.

Par contre, selon le mode de réalisation représenté sur la figure 6, la surface 102A du tiroir 100 dirigé vers les orifices 42, 43, et sur laquelle s'appuient les broches 90 lors de leur introduction dans le boîtier est sensiblement perpendiculaire à la direction d'introduction de ces broches, définie par l'axe O-O des orifices.

Le mode de réalisation représenté sur la figure 6 a pour avantage que la surface supérieure 102A est parallèle à la plaque avant 41, et de ce fait, de l'extérieur, l'opérateur ne peut en aucune façon connaître la direction de translation du tiroir 100. Cependant, la Demanderesse a remarqué que lorsque le dispositif est utilisé avec des broches 90 dont l'extrémité n'est pas correctement arrondie, comme cela se produit lorsque les broches sont réalisées par pliage de tôle, lors de l'introduction desdites broches 90, la surface supérieure 102A peut être détériorée et par la suite le glissement des extrémités des broches 90 sur la surface 102A, peut être rendue plus difficile.

Pour cette raison, le mode de réalisation représenté sur les figures 2 à 5, est actuellement considéré comme préférentiel en ce qui concerne l'inclinaison des surfaces supérieures 102 du tiroir 100 par rapport à la direction d'introduction des broches.

De plus, selon le mode de réalisation représenté sur la figure 6, le dispositif de connexion électrique comporte un organe de verrouillage 150 qui, dans une position de sécurité, comme représentée sur la figure 6, interdit le déplacement du tiroir 100 en seconde position.

Selon le mode de réalisation représenté sur la figure 6, l'organe de verrouillage est formé plus précisément d'une rondelle portée à pivotement autour d'un axe généralement parallèle à la direction d'introduction des broches, et portant une saillie radiale 151 adaptée pour s'étendre dans la voie de guidage, en position de sécurité, afin de pénétrer dans un évidement 109 prévu en correspondance dans l'âme 101 du tiroir 100. Plus précisément encore, l'évidement 109 est prévu pour ménager sur l'âme 101 une surface 115 orientée sensiblement perpendiculairement à la direction d'introduction des broches 90, et dirigée vers la paroi 13 du carter, pour reposer contre la saillie radiale 151 précitée.

Selon le mode de réalisation représentée sur la figure 6, l'axe de rotation de la rondelle de verrouillage 150 est défini par la broche de terre 95 sur laquelle la rondelle 150 est engagée. En outre, la rondelle 150 étant logée dans le boîtier, celle-ci est sollicitée en appui contre la plaque avant 41 et le cas échéant contre la surface 115 du tiroir 100, par l'intermédiaire de la saillie radiale 151 lorsque l'organe de verrouillage est en position de sécurité, par un ressort de compression 160. Celui-ci est en appui d'une part contre la surface de la rondelle 150 dirigée vers la paroi 13 du carter, d'autre part contre une rondelle 170 engagée de façon similaire au ressort 160 sur la broche 95 . La rondelle 170 repose contre une surface du carter 11 dirigée vers la paroi avant 41.

De plus, la surface de la rondelle 150 dirigée vers la plaque avant 41 est munie, de part et d'autre de son orifice central 152 représenté sur la figure 81,de deux nervures 153 diamétralement opposées, qui possèdent par exemple une section droite, perpendiculairement au plan de la rondelle 150, rectangulaire. La rotation de la rondelle 150 autour de l'axe de la broche 95 peut ainsi être contrôlée grâce à un outil approprié 180 schématiquement représenté en coupe longitudinale sur la figure 9, qui pour l'essentiel est composé d'un élément tubulaire apte à être engagé sur la broche de terre 95, et qui est muni en extrémité de deux encoches axiales 181 diamétralement opposées aptes à venir en prise avec les nervures 153 pour permettre lors de l'actionnement en rotation de l'outil 180 une rotation de la rondelle 150 autour de la broche 95.

On remarquera que, de préférence,une encoche 154 est ménagée dans la rondelle 150 dans une position diamétralement opposée à la saillie radiale 151. Ainsi, lorsque la saillie radiale 151 est engagée dans la voie de guidage du tiroir 100, celui-ci est immobilisé en première position neutre, et les orifices 42, 43 sont obturés. Tout risque d'électrocution est alors exclu.

Par contre, lorsqu'après actionnement de l'organe 150 grâce à l'outil 180 l'encoche 154 est adjacente à la voie de guidage du tiroir 100, celui-ci est suceptible d'être déplacé en seconde position d'utilisation.

Bien entendu, d'autres formes peuvent être retenues pour l'organe de verrouillage 150.

Selon une autre variante de réalisation, on peut concevoir l'organe de verrouillage sous forme par exemple d'un barillet de serrure, verrouillable et déverrouillable à l'aide d'une clé appropriée, et coopérant avec le tiroir 100, ou des moyens susceptibles d'être introduits dans le trajet de déplacement de celui-ci.

Ainsi, le dispositif de connexion électrique présente une sécurité absolue, seul le détenteur de la clé ayant la possibilité de porter le tiroir 100 en position d'utilisation, pour dégager les orifices 42, 43.

Le mode de réalisation représenté sur la figure 7 est d'une façon générale similaire à celui représenté sur la figure 6, mais cependant ne comporte pas d'organes de verrouillage. ,Le mode de réalisation représenté sur la figure 7 est donné à titre d'illustration, et ne sera donc pas décrit en détail. Les éléments du mode de réalisation représenté sur la figure 7 similaires aux éléments des variantes de réalisation représentées sur les figures 1 à 5 d'une part, et sur la figure 6,d'autre part porteront des références identiques.

On notera cependant que selon le mode de réalisation représenté sur la figure 7, la surface supérieure 102A du tiroir 100 est, de façon comparable au mode de réalisation représenté sur la figure 6,perpendi- laire à la direction d'introduction des broches.

De plus, sur les figures 6 et 7, les moyens d'assemblage de l'élément de couverture et du carter 11 sont représentés sous forme de vis 190, 191 engagées dans le carter 11 par l'arrière de la paroi 13. Plus précisément, la vis 190 traverse un alésage 192 ménagé dans l'un des tenons 127, comme représenté sur la figure 10, pour venir en prise dans l'élément de couverture 40.

La tête de l'autre vis 191 repose sur l'extérieur de la paroi 13, tandis que le corps de la vis 191 traverse celle-ci pour venir en prise avec un alésage fileté prévu axialement dans l'extrémité arrière de la broche de terre 95, cette dernière étant par ailleurs retenue sur l'élément de couverture 40. Pour cela, comme cela est représenté sur la figure 7, on peut par exemple prévoir une nervure annulaire 97 sur la broche de terre 95, nervure 97 qui repose contre la plaque 41.

Selon une autre caractéristique importante de la présente invention, des moyens d'étanchéité 200 (non représentés sur les figures 1 à 5 mais représentés sur les figures 6, 7 et 10) sont prévus entre la surface 102 du tiroir 100 dirigéₑvers les orifices 42, 43, et la surface interne en regard de la plaque avant 41, pour interdire la pénétration de fluide dans le boîtier lorsque le tiroir 100 est en première position dite neutre, comme représenté figure 6.

De préférence, les moyens d'étanchéité 200 sont prévus sur la surface de la plaque avant 41.

De tels moyens d'étanchéité peuvent être formés par exemple, comme cela est représenté schématiquement sur la figure 10, par une bande de matière souple collée sur l'intérieur de la plaque avant 41, en regard de la chambre 120, et comportant deux ouvertures en vis-à-vis des orifices 42, 43. En variante, les moyens d'étanchéité 200 peuvent être formés de simples rondelles ou joints toriques fixés sur l'intérieur de la plaque 41 sur la périphérie des orifices 42, 43.

La Demanderesse a déterminé que, de façon préférentielle, l'inclinaison a du trajet de déplacement du tiroir 100 défini par les moyens de guidage formés par la chambre 120, par rapport à la direction d'introduction des broches 90 est comprise entre 2⁰° et 50° et est, selon un mode de réalisation avantageux égale à environ 40°. La Demanderesse a en effet déterminé qu'une telle inclinaison donnait satisfaction d'une part en ce qui concerne l'amplitude des forces à exercer lors de l'insertion des broches 90 pour déplacer le tiroir 100, d'autre part en ce qui concerne la longueur minimum de la chambre 120 apte à autoriser un recouvrement complet des orifices 42, 43 en position neutre et une libération totale de ces orifices en position d'utilisation du tiroir.

Sur la figure 7, la direction de déplacement du tiroir 100 est représentée par le trait mixte référencé B, la direction d'introduction des broches est donnée par les axes O-O des orifices 42 et 43 et l'inclinaison a précitée est considérée entre ces deux directions.

Bien entendu, la présente invention n'est aucunement limitée au mode de réalisation qui vient d'être décrit mais s'étend à toute variante conforme à son esprit.

## Revendications

1.Dispositif de connexion électrique de sécurité du type comprenant un boîtier (40, 11) qui loge une pluralité de bornes électriquement conductrices et qui comporte une plaque avant (41) munie d'orifices (42,43) pour autoriser l'insertion de broches électriquement conductrices (90) dans le boîtier, afin d'établir une liaison électrique entre les bornes et les broches associées, caractérisé par le fait que le boîtier loge en outre
. un tiroir (100) mobile, associé à
. des moyens de guidage définissant une voie de guidage (120) inclinée par rapport à la direction d'introduction des broches (90) et adaptée pour permettre un déplacement du tiroir en va et vient entre une première position, neutre, dans laquelle le tiroir (100) obture lesdits orifices (42,43) et une seconde position, d'utilisation, dans laquelle le tiroir (100) libère les orifices,
. des moyens élastiques (110) aptes à solliciter le tiroir vers la première position, dans la direction générale de la voie de guidage, tout en autorisant le déplacement du tiroir (100) en seconde position lorsque au moins deux broches (90) introduites dans les orifices (42, 43) exercent sur le tiroir une force dont la résultante est orientée dans la direction générale de la voie de guidage (120) et de telle sorte que les moyens élastiques rappellent le tiroir en première position après retrait des broches (90), ainsi que
. des moyens de butée (127) prévus dans la voie de guidage (120), contre lesquels le tiroir (100) est bloqué avant d'atteindre la seconde position lorsque la résultante des forces exercées sur le tiroir, par insertion d'objets (A) dans lesdits orifices (42,43), s'écarte de la direction générale de la voie de guidage (120) .

2. Dispositif de connexion électrique de sécurité selon la revendication 1, caractérisé par le fait que les moyens de guidage définissent une voie de guidage (120) rectiligne pour le tiroir (100).

3. Dispositif de connexion électrique de sécurité selon la revendication 2, caractérisé par le fait que l'inclinaison du trajet de déplacement du tiroir (100) défini par les moyens de guidage (120),par rapport à la direction d'introduction des broches (90) est comprise entre 20° et ⁵⁰⁰ et est de préférence égale à environ 40°.

4. Dispositif de connexion électrique de sécurité selon l'une des revendications 1 à 3, caractérisé par le fait que les orifices (42,43) et les moyens élastiques (110) possèdent un plan de symétrie commun.

5. Dispositif de connexion électrique de sécurité selon l'une des revendications 1 à 4, caractérisé par le fait que des moyens d'étanchéité (200) sont prévus entre la surface (102) du tiroir (100) dirigée vers lesdits orifices (42,43) et une surface en regard prévue sur le boîtier (41) pour interdire la pénétration de fluide dans le boîtier lorsque le tiroir (100) est en première position.

6. Dispositif de connexion électrique de sécurité selon l'une des revendications 1 à 5, caractérisé par le fait que les moyens élastiques comprennent un ressort de compression (110).

7. Dispositif de connexion électrique de sécurité selon l'une des revendications 1 à 6, caractérisé par le fait que la surface (102A) du tiroir (100) dirigée vers les orifices (42,43) sur laquelle s'appuient les broches (90) lors de leur introduction dans le boîtier, est sensiblement perpendiculaire à la direction d'introduction de ces broches (figures 6 et 7).

8. Dispositif de connexion électrique de sécurité selon l'une des revendication 1 à 6, caractérisé par le fait que la surface (102) du tiroir (100) dirigée vers les orifices (42,43), sur laquelle s'appuient les broches (90) lors de leur introduction dans le boîtier est sensiblement normale à la direction générale de la voie de guidage (120) (figures 2 et 3).

9. Dispositif de connexion électrique de sécurité selon l'une,des revendications 1 à 8, caractérisé par le fait que les moyens de butée (127) possèdent des surfaces (129) en saillie sur la voie de guidage (120) transversalement à la direction générale de celle-ci, et en direction des orifices (42,43).

10. Dispositif de connexion électrique de sécurité selon l'une des revendications 1 à 9, caractérisé par le fait qu'il est prévu un jeu entre les parois latérales (108 ; 123, 124) du tiroir (100) et de la voie de guidage (120), qui croît en direction du fond (126) de la voie de guidage opposé aux orifices (42,43), pour autoriser un pivotement du tiroir (100) dans la voie de guidage lorsque la résultante des forces exercée sur celui-ci s'écarte de la direction générale de ladite voie de guidage (figure 5).

11. Dispositif de connexion électrique de sécurité selon l'une des revendications 1 à 10, caractérisé par le fait qu'il comprend un organe de verrouillage (150) qui, dans une position de sécurité, interdit le déplacement du tiroir (100) en seconde position.

12. Dispositif de connexion électrique de sécurité selon la revendication 11, caractérisé par le fait que l'organe de verrouillage (150) comprend un élément pivotant autour d'un axe généralement parallèle à la direction d'introduction des broches (90) et adapté pour faire saillie dans la voie de guidage (120), en position de sécurité.

13. Dispositif de connexion électrique de sécurité selon l'une des revendications 1 à 12, caractérisé par le fait que la voie de guidage (120) est définie en combinaison par un carter (11) et un élément de couverture (40) comportant la plaque avant (41), qui délimitent par ailleurs, en position assemblée,un logement (15) apte à contenir lesdites bornes (80, 96).
